# EUROPÄISCHE PATENTANMELDUNG

(11) **EP 0 291 909 A1**
(43) Veröffentlichungstag der Anmeldung: **23.11.1988**
(21) Anmeldenummer: 88107830.7
(22) Anmeldetag: 16.05.1988
(51) Int. Cl.: H01F 5/04

(54) **Elektrisches Bauteil und Verfahren zu seiner Herstellung**

(30) Priorität: 19.05.1987 DE 3716789
(71) Anmelder: SIEMENS AKTIENGESELLSCHAFT, 80333 München (DE)
(72) Erfinder: Meindl, Gerhard, Dipl.-Ing. (FH), D-8031 Alling (DE)

(57) **Zusammenfassung**

Elektrisches Bauteil, insbesondere Spulenkörper (1) aus thermoplastischem Kunststoff, mit wenigsten einem stiftförmigen, elektrisch leitenden Anschlußelement (2), das mit seinem freien Ende aus dem Bauteilkörper ragt und mit seinem anderen Ende im Bauteilkörper verankert ist, wobei das Bauteil im wesentlichen aus thermoplastischem Kunststoff besteht und lediglich die im Bauteilkörper verankerten Enden des Anschlußelements (2) mit Flüssigkristall-Polymer (3) umhüllt sind.

## Beschreibung

Die Erfindung betrifft ein elektrisches Bauteil, insbesondere Spulenkörper, aus thermoplastischem Kunststoff mit wenigstens einem stift- oder fahnenförmigen elektrisch leitenden Anschlußelement, das mit seinem freien Ende aus dem Bauteilkörper ragt und mit seinem anderen Ende im Bauteilkörper verankert ist. Die Erfindung betrifft weiterhin ein Verfahren zur Herstellung eines derartigen elektrischen Bauteils.

In zahlreichen Anwendungsfällen müssen die elektrischen Bauteile einer länger währenden hohen thermischen Belastung unterworfen werden. So müssen beispielsweise beim automatischen Bewickeln der Spulenkörper und Anlöten der Wickelenden an die Anschlußstifte des Spulenkörpers die Lackisolationen der Wickeldrahtenden durch hohe Lötbadtemperaturen während des Lötvorganges abgebrannt werden, ohne daß die Anschlußstifte ihre Lage im Spulenkörper verändern bzw. verlieren. An diese Bauteile wird daher die Forderung gestellt, daß sie einer thermischen Belastung an den Anschlußstiften von ca. 400 bis 450°C bis zu 10 Sekunden standhalten. Da thermoplastische Bauteilkörper bei dieser thermischen Belastung an den Anschlußstiften in dem Bereich der Anschlußstifte schmelzen, führt zu diesem Zeitpunkt jede auf die Anschlußstifte wirkende mechanische Kraft zu einer Verformung des Bauteilkörpers bzw. zur Lockerung der Anschlußstifte. Da die Anschlußstifte in Bezug auf den Bauteilkörper sehr präzise ausgerichtet sein müssen, damit sie beispielsweise in vorgefertigte Bohrungen einer Schaltungsplatte einsetzbar sind, ist die Verwendung von Thermoplasten zur Herstellung der Bauteilkörper in diesen Fällen nicht möglich. Diese Bauteilkörper werden daher regelmäßig aus duroplastischem Material gefertigt. Duroplastisches Material ist nämlich nach dem Aushärten nicht durch Wiedererwärmung verformbar und kann daher den geforderten Temperaturbelastungen standhalten.

Duroplastisches Material besitzt jedoch eine Vielzahl von Nachteilen, die sich insbesondere bei der Fertigung bemerkbar machen. Im Unterschied zu thermoplastischem Material ist dessen Aushärtezeit wesentlich höher, was wiederum eine höhere Fertigungszeit pro Bauteil bedingt. Auch erweist sich die gegenüber thermoplastischen Werkstoffen wesentlich schwierigere Abdichtung der Verarbeitungs- d.h. Spritzeinrichtung als nachteilig, die wiederum sehr speziell gestaltete, z.B. mit einem Kopf ausgebildete und damit aufwendige Anschlußstifte fordert. Beim Einspritzen der Anschlußstifte in duroplastisches Material wird nämlich der Anschlußstift, falls er nicht einen als Abdichtung wirkenden Kopf aufweist, häufig auf seiner gesamten Länge überspritzt und es schlägt sich auf ihn Aushärtemasse nieder, die das Anlöten der Wickelenden an den Anschlußstift unmöglich macht.

Durch die DE-PS 33 41 304 C2 ist ein elektrisches Bauteil aus thermoplastischem Kunststoff mit wenigstens einem aus dem Bauteilkörper ragenden elektrisch leitenden Stift bekannt, der mit einem von duroplastischem Material umgebenen, in den Bauteilkörper eingegossenen Verankerungsende versehen ist, das z.B. ein flanschartiger Kopf sein kann.

Zur Herstellung dieses Bauteils wird auf den in die Gießform eingebrachten Stift zunächst eine dünne Schicht aus duroplastischem Material auf einen Bereich des Verankerungsendes des Stifts aufgebracht und beim nächsten Arbeitstakt das thermoplastische Material für den Bauteilkörper zugeführt.

Dieses bekannte Bauteil läßt zwar den Einsatz von thermoplastischen Kunststoffen mit all den Vorteilen für den Hauptteil des Spulenkörpers zu, es erfordert jedoch zur Stiftverankerung gleichfalls duroplastische Werkstoffe, womit wiederum die vorstehend erwähnten Verarbeitungsnachteile sowie wegen der schwierigen Abdichtung nach wie vor der Einsatz konstruktiv sehr aufwendig gestalteter Anschlußstifte nötig ist.

Der vorliegenden Erfindung liegt die Aufgabe zugrunde, ein Bauteil zu schaffen, zu dessen Herstellung die bei Verarbeitung von duroplastischen Werkstoffen auftretenden Nachteile vermieden werden, das sich trotzdem durch eine hohe thermische Belastbarkeit auszeichnet, derart, daß die Anschlußstifte auch bei hoher thermischer Belastung ihre Lage bewahren.

Zur Lösung dieser Aufgabe sieht die Erfindung bei einem Bauteil der eingangs genannten Art vor, daß das im Bauteilkörper verankerte Ende des Anschlußelementes unmittelbar mit Flüssigkristall-Polymer umhüllt, d.h. bevorzugt in eine Schicht aus Flüssigkristall-Polymer eingebettet ist.

Durch den Einsatz dieser Flüssigkristall-Polymere, die sich durch ihre hohe Temperaturfestigkeit auszeichnen, ist die Verwendung einfacher d.h. kopfloser Anschlußstifte möglich. Der eigentliche Spulenkörper besteht wiederum aus leicht verarbeitbaren und preiswerten thermoplastischen Kunststoffen. Durch die leichtere und schnellere Verarbeitung, die nicht erforderlich Entgratung sowie durch die Verwendung einfacher und damit mit erheblich geringeren Abdichtproblemen behafteten kopflosen Anschlußstiften sind diese thermoplastischen Spulenkörper sehr viel weniger aufwendig herstellbar als duroplastische.

Da die Anschlußstifte zu ihrer Verankerung keine flanschförmigen Köpfe oder dergleichen benötigen, sondern lediglich als Drahtstifte gestaltet sein können, kann man bei der Herstellung dieser Bauteile den Draht von einer Drahtrolle abziehen und entsprechend der gewünschten Drahtstiftlänge in Drahtstifte zerteilen und im Anschluß hieran die einen Enden der Drahtstifte in Flüssigkristall-Polymer eindrücken oder mit diesem umspritzen. Die so behandelten Drahtstifte werden schließlich mit ihren in Flüssigkristall-Polymer eingebetteten Enden in eine Spritzform eingebracht und der Spulenkörper gespritzt.

Die Erfindung wird nachstehend anhand der Zeichnung näher erläutert. Es zeigt:
FIG 1 in geschnittener Darstellung ein erstes Ausführungsbeispiel des Gegenstandes nach der Erfindung;
FIG 2 in geschnittener und teils gebrochener Ansicht ein weiteres Ausführungsbeispiel des Gegenstandes nach der Erfindung.

Die FIG 1 zeigt ein elektrisches Bauteil, nämlich einen Spulenkörper 1 für elektrische Spulen, dessen Hauptteil 4 einschließlich seiner Flansche 5, 6 aus thermoplastischem Kunststoff besteht. Als Anschlußelemente 2 dienen bevorzugt von einer nicht dargestellten Drahtrolle abgezogene und in gewünschte Drahtstiftlängen zerteilte Stifte. In ihren im Flanschteil 6 verankerten Enden sind diese Anschlußelemente 2 in Schichten 3 aus Flüssigkristall-Polymer eingebettet.

Beim Ausführungsbeispiel nach FIG 2 ist der Spulenkörper durch das Bezugszeichen 10 lediglich angedeutet. In seinem Flanschteil 7 sind im Unterschied zum Ausführungsbeispiel nach FIG 1 jeweils mehrere kopflose, stiftförmige Anschlußelemente 9 in eine gemeinsame Schicht 8 aus Flüssigkristall-Polymer eingebettet.

Die Anschlußelemente 2 bzw. 9 lassen sich, wie bereits erwähnt, von einer gemeinsamen Drahtvorratsspule abziehen und nach Zerteilen in die gewünschte Länge jeweils in Flüssigkristall-Polymerschichten einbetten oder mit diesen umspritzen. Die kopflose Ausbildung der stiftförmigen Anschlußelemente ermöglicht eine denkbar einfache Verarbeitung.

## Patentansprüche

1. Elektrisches Bauteil, insbesondere Spulenkörper, aus thermoplastischem Kunststoff, mit wenigsten einem stift- oder fahnenförmigen, elektrisch leitenden Anschlußelement, das mit seinem freien Ende aus dem Bauteilkörper ragt und mit seinem anderen Ende im Bauteilkörper verankert ist,**dadurch gekennzeichnet,** daß das im Bauteilkörper (1 bzw. 10) verankerte Ende des Anschlußelements (2 bzw. 9) unmittelbar mit Flüsssigkristall-Polymer (3 bzw. 8) umhüllt ist.

2. Elektrisches Bauteil nach Anspruch 1,**dadurch gekennzeichnet,** daß das im Bauteilkörper (4 bzw. 10) verankerte Ende des Anschlußelements (2 bzw. 9) in eine Schicht aus Flüssigkristall-Polymer (3 bzw. 8) eingebettet ist.

3. Elektrisches Bauteil nach Anspruch 1,**dadurch gekennzeichnet,** daß das Anschlußelement (2 bzw. 9) ein Drahtstift ist.

4. Verfahren zur Herstellung eines elektrischen Bauteils nach Anspruch 1,**dadurch gekennzeichnet,** daß Draht von einer Drahvorratsrolle abgezogen und entsprechend der gewünschten Drahtstiftlänge in Kontaktstifte zerteilt wird, daß die einen Enden der Drahtstifte in Flüssigkristall-Polymer eingedrückt oder mit Flüssigkristall-Polymer umspritzt werden, und daß anschließend die Kontaktstifte mit ihren in Flüssigkristall-Polymer eingebetteten Enden in eine Spritzform eingebracht und der Spulenkörper gespritzt wird.

5. Verfahren nach Anspruch 4,**dadurch gekennzeichnet,** daß mehrere Stifte (9) gleichzeitig in eine gemeinsame Flüssigkristall-Polymerschicht (8) eingedrückt oder mit dieser umspritzt werden.
